# EUROPÄISCHE PATENTSCHRIFT

(11) **EP 0 499 687 B1**
(45) Veröffentlichungstag und Bekanntmachung des Hinweises auf die Patenterteilung: **22.02.1995**
(21) Anmeldenummer: 91115723.8
(22) Anmeldetag: 17.09.1991
(51) Int. Cl.: F15B 15/08

(54) **Kolbenstangenloser Zylinder**
Rodless actuator
Vérin sans tige

(30) Priorität: 19.02.1991 JP 23639/91
(43) Veröffentlichungstag der Anmeldung: 26.08.1992
(73) Patentinhaber: Festo KG, D-73734 Esslingen (DE); PUBOT ENGINEERING CO., Nagoya (JP)
(72) Erfinder: Matsui, Akio, Gifu Prefecture (JP)
(74) Vertreter: Abel, Martin, Dipl.-Ing.

(56) Entgegenhaltungen:
- EP-A- 0 033 541
- CH-A- 436 617
- DE-A- 1 475 809
- GB-A- 470 088
- GB-A- 2 163 499
- GB-A- 2 202 587

## Beschreibung

Die vorliegende Erfindung bezieht sich auf einen kolbenstangenlosen Zylinder, mit einem Zylinderrohr, das einen in Längsrichtung verlaufenden Schlitz mit im wesentlichen trapezförmigem Querschnitt aufweist, mit einem mit seinen beiden Enden an den Endbereichen des Zylinderrohres festgelegten, im Querschnitt zumindest im wesentlichen trapezförmigen Band, das in dem Schlitz einsitzt und verschiebbar durch einen in dem Zylinderrohr angeordneten Kolben hindurchgeht, und mit mindestens einem im Bereich des Außenumfanges des Kolbens angeordneten Kolbenring, der eine mit der Unterseite des Bandes in Anlage stehende äußere Lippe, eine innere Lippe und im Bereich der seitlichen Ränder der Unterseite des Bandes zwischen der äußeren und der inneren Lippe vorgesehene Rippen aufweist.

Es sind konventionelle kolbenstangenlose Zylinder bekannt, bei denen ein sich in Längsrichtung erstreckender Schlitz mit trapezförmigem Querschnitt in ein Zylinderrohr eingebracht ist, ein trapezförmiges, mit seinen beiden Enden an den Enden des Zylinderrohres befestigtes trapezförmiges Band in den Schlitz eingesetzt ist, und das trapezförmige Band mit einem Kolben zusammenarbeitet, der verschiebbar in das Zylinderrohr eingesetzt und eingepaßt ist, um den Schlitz des Zylinderrohres mit dem trapezförmigen Band abzudichten.

Der konventionelle kolbenstangenlose Zylinder der vorstehend erwähnten Art hat jedoch insofern Unzulänglichkeiten, als ein Bereich zwischen dem Kolben und der inneren Oberfläche des Zylinderrohres mittels eines Kolbenringes (eine ringförmige Lippendichtung) abgedichtet ist, welcher im Bereich des Außenumfanges des Kolbens festgelegt ist, wobei derjenige Teil des Kolbenringes, welcher in Anpreßkontakt mit der horizontalen Ebene der Unterseite des trapezförmigen Bandes steht, unter Auferlegung einer Krümmung deformiert wird, die sich von derjenigen der inneren Umfangsfläche des Zylinderrohres unterscheidet. Wenn das in den Schlitz eingesetzte trapezförmige Band aufgrund von Abmessungstoleranzen nicht mit dem Schlitzgrund fluchtet, wird ein Höhenunterschied zwischen der Unterseite des trapezförmigen Bandes und der Innenoberfläche des Zylinderrohres hervorgerufen, so daß das Druckmittel, welches in das Zylinderrohr zugeführt wird, durch den infolge der erwähnten Höhendifferenz entstandenen Zwischenraum entweicht.

Es wurde daher bereits in der JP-A-62/184208 ein kolbenstangenloser Zylinder der eingangs genannten Art vorgeschlagen, wie er in Figur 9 der beigefügten Zeichnung abgebildet ist. Dieser kolbenstangenlose Zylinder besitzt einen Aufbau, bei dem eine Rippe 21c zwischen der äußeren Lippe 21a und der inneren Lippe 21b eines Kolbenringes 21 vorgesehen ist, welcher im Bereich des Außenumfanges eines Kolbens 20 in einer Art und Weise angeordnet ist, daß die äußere Lippe 21a durch die Rippe 21c gegen die Innenoberfläche des Zylinderrohres 22 gedrückt wird. Außerdem ist dieser kolbenstangenlose Zylinder derart ausgebildet, daß die beiden Seiten eines trapezförmigen Bandes 23 mit konkav gekrümmten Oberflächen versehen sind, was zur Folge hat, daß die Unterseite des trapezförmigen Bandes 23 im vom Kolbenring 21 beaufschlagten Zustand leicht entsprechend der Krümmung der Innenoberfläche des Zylinderrohres deformierbar ist. Dadurch wird verhindert, daß die äußere Lippe 21a abgebogen wird, womit sich die Leckage des Druckmittels reduziert.

Allerdings hat der vorstehend erläuterte bekannte kolbenstangenlose Zylinder insofern Unzulänglichkeiten, als - wie in Figur 10 gezeigt - ein eckförmiger Abschnitt A an einer Stelle des von der Innenoberfläche des Zylinderrohres 22 her in den Schlitz 24 eingreifenden trapezförmigen Bandes 23 ausgebildet ist, so daß ein unterer scharfkantiger Abschnitt des trapezförmigen Bandes 23 geringfügig nach innen über die Innenoberfläche des Zylinderrohres vorsteht und aufgrund von Größentoleranzen zwischen dem trapezförmigen Band 23 und dem Schlitz 24 einen Niveauunterschied erzeugt, woraus ein Zwischenraum oder Spalt C zwischen der äußeren Lippe 21a des Kolbenringes 21 und der Innenoberfläche des Zylinderrohres resultiert und deshalb Druckmittel dazu neigt, durch diesen Zwischenraum C hindurchzutreten. Es besteht daher Bedarf nach einem kolbenstangenlosen Zylinder, der dahingehend ausgebildet ist, daß die Leckage von Druckmittel aus dem Zylinderrohr noch weiter reduziert ist.

Aus der GB-A-2 202 587 geht ein kolbenstangenloser Zylinder hervor, der zur Abdichtung des Schlitzes über ein relativ kompliziert geformtes Dichtband verfügt. Es hat einen oberen ebenen Abschnitt, der an Vorsprüngen der Schlitzwände anliegt. Ferner ist es an den seitlichen Rändern seiner Unterseite mit Dichtlippen versehen, die mit schrägen Führungsflächen zusammenarbeiten. Die Führungsflächen haben die Aufgabe, querbewegliche Halterippen des Dichtbandes beim Einführen in den Schlitz zu unterstützen.

Es ist ferner aus der GB-A-2 163 499 ein kolbenstangenloser Arbeitszylinder bekannt, dessen Dichtband ähnlich dem des eingangs geschilderten konventionellen kolbenstangenlosen Zylinders aufgebaut ist. Zusätzlich liegt das Dichtband aber wie im Falle der GB-A-2 202 587 mit oberen ebenen Abschnitten an Vorsprüngen der Schlitzwände an. Damit das Dichtband auch im drucklosen Zustand des Zylinderraumes nicht durchhängt, ist es mit hakenartigen Vorsprüngen im Bereich des äußeren Schlitzrandes lösbar fixiert.

Der vorliegenden Erfindung liegt die Aufgabe zugrunde, einen kolbenstangenlosen Zylinder zu schaffen, bei dem die Leckage von Druckmittel im Bereich des zur Abdichtung des Schlitzes dienenden Bandes unabhängig von gewissen Maßabweichungen zwischen dem Band und dem Schlitz reduziert ist.

Zur Lösung dieser Aufgabe ist gemäß dem kennzeichnenden Teil des Patentanspruches 1 vorgesehen, daß die beiden Seitenwände des im wesentlichen trapezförmigen Querschnitt aufweisenden Schlitzes in dem zum Dichtkontakt mit dem Band vorgesehenen Bereich eine konvex gekrümmte Gestaltung aufweisen, und daß die konvex gekrümmten Seitenwände des Schlitzes jeweils im Rahmen einer sanften Kurve oder fließend in die Innenoberfläche des Zylinderrohres übergehen.

Zweckmäßige Weiterbildungen der Erfindung ergeben sich aus den abhängigen Ansprüchen 2 bis 4.

Der kolbenstangenlose Zylinder gemäß der vorliegenden Erfindung arbeitet wie folgt.

Der betreffende Kolbenring, bei welchem es sich in der Regel um einen im Querschnitt U-förmigen Lippen-Dichtring mit axial gerichteter U-Öffnung handelt, ist am Außenumfang des Kolbens angebracht, und die Rippen befinden sich zwischen der äußeren und der inneren Lippe des Kolbenringes, der in der Nähe der beiden Randbereiche der Unterseite des trapezförmigen Bandes anliegt, so daß selbst in einem Zustand, wenn die äußere Lippe gegen die Unterseite beziehungsweise den Grund des trapezoidalen Bandes gedrückt und umgebogen wird, diese äußere Lippe von den Rippen gegen die Innenoberfläche des Zylinders gedrückt wird, um die Bildung eines Zwischenraumes zu verhindern, der sich normalerweise gerne zwischen der äußeren Lippe und der Innenoberfläche des Zylinderrohres bildet. Auf diese Weise ist die Leckage von Druckmittel minimiert. Zusätzlich sind die beiden Schlitzseiten des im wesentlichen trapezförmigen Querschnitt aufweisenden Schlitzes in konvex gekrümmter Konfiguration gehalten und die beiden Seitenwände des Schlitzes sind mit der Innenumfangsfläche des Zylinderrohres unter Bildung einer sanften, fließend übergehenden Kurve verbunden. Auf diese Weise bildet sich selbst dann kein Zwischenraum zwischen der äußeren Lippe des Kolbenringes und der Innenoberfläche des Zylinderrohres, wenn das trapezförmige Band nicht korrekt im Schlitz einsitzt und deswegen der untere, Kanten aufweisende Abschnitt des trapezförmigen Bandes leicht nach innen über die Innenoberfläche des Zylinderrohres vorsteht, und zwar zum Beispiel aufgrund von Maßabweichungen zwischen dem trapezförmigen Band und dem Schlitz oder aufgrund des Eindringens von Staub oder dergleichen. Dadurch kann die Leckage von Druckmittel aus dem Zylinderrohr weiter reduziert werden.

In bevorzugter Ausbildung der Erfindung sind an den Seitenwänden des im wesentlichen trapezförmigen Querschnitt aufweisenden Schlitzes leisten- oder streifenförmige Vorsprünge zum klemmenden Halten des trapezförmigen Bandes vorgesehen. Die Abschnitte des Bandes, die sich in einer Position außerhalb des Kolbens und innerhalb des Zylinderrohres befinden, sind somit zwischen die Vorsprünge eindrückbar, um innerhalb des Schlitzes korrekt gehalten zu werden. Dabei wird das Band zugleich vor einem Durchhängen in das Zylinderrohr abgehalten, um die Leckage von Druckmittel durch den Schlitz zu reduzieren.

Die Erfindung wird aus der folgenden, unter Bezugnahme auf die beigefügten Zeichnungen zu lesenden Beschreibung besonders deutlich. Hierbei zeigen:
- Figur 1: eine Schnittdarstellung eines kolbenstangenlosen Zylinders gemäß einer Ausführungsform der vorliegenden Erfindung;
- Figur 2: eine Schnittdarstellung mit einem Schnitt entlang der Linie II-II aus Figur 1;
- Figur 3: eine Schnittdarstellung mit einem Schnitt entlang der Linie III-III aus Figur 1;
- Figur 4: eine vergrößerte Querschnittsdarstellung des Zylinders aus Figur 1;
- Figur 5: eine perspektivische Darstellung eines trapezförmigen Bandes 4;
- Figur 6: eine Vorderansicht eines Kolbenringes 10;
- Figur 7: eine Schnittdarstellung des Kolbenringes 10;
- Figur 8: eine perspektivische Darstellung eines Abdeckbandes 16 gegen Verschmutzung;
- Figur 9: eine Querschnittsdarstellung eines konventionellen kolbenstangenlosen Zylinders; und
- Figur 10: eine Teil-Schnittdarstellung des konventionellen Zylinderrohres und trapezförmigen Bandes.

Zunächst wird eine Ausführungsform der vorliegenden Erfindung unter Bezugnahme auf die beigefügten Zeichnungen beschrieben.

Die Figur 1 zeigt einen Längsschnitt eines kolbenstangenlosen Zylinders. Gemäß der Zeichnung ist ein Zylinderrohr 1 an seinen beiden Enden durch Zylinderdeckel 2 verschlossen und in einen in Figur 1 oben angeordneten Abschnitt des Zylinderrohres 1 ist umfangsseitig ein in Längsrichtung verlaufender Schlitz 3 derart eingebracht, daß er eine im wesentlichen trapezförmige Querschnittsgestaltung aufweist, deren radial äußere Peripherie die obere Basis (kürzere Seite) bildet.

Wie in Figur 4 gezeigt, sind die beiden Seitenwände des im wesentlichen trapezförmigen oder trapezoidalen Querschnitt aufweisenden Schlitzes 3 mit konvex gekrümmter Konfiguration gestaltet, so daß die beiden vom Zylinderrohr gebildeten Seitenwände des Schlitzes 3 unter Bildung einer sanften Kurve mit der inneren Umfangsfläche des Zylinderrohres 1 verbunden sind. Zusätzlich sind an der Oberseite bzw. im radial äußeren Rand beider Seitenwände des Schlitzes 3 in Längsrichtung verlaufende leisten- beziehungsweise lippenförmige Vorsprünge 12 zum Klemmen und Halten des wegen seiner im wesentlichen trapezförmigen Querschnittsgestaltung als trapezförmiges Band 4 bezeichneten Bandes und leisten- beziehungsweise rippenförmige Vorsprünge 13 zum Klemmen und Halten eines Verschmutzung zurückhaltenden Abdeckbandes 16 angeformt.

Das trapezförmige beziehungsweise trapezoidale Band 4 ist ein von der Zylinderinnenseite her in den Schlitz 3 eingesetztes Band. Das trapezförmige Band 4 ist an oberen Abschnitten mit einem oder mehreren zwischen die oben erwähnten Vorsprünge zwischenzuklemmenden Vorsprüngen ausgestattet und ist mit beiden Enden an den beiden Endes des Zylinderrohres 1 festgelegt. Das trapezförmige Band 4 besteht aus Kunststoff oder Kunstharz und/oder anderem verstärktem Material, um angemessene Elastizität und Flexibilität sowie vorteilhafte Gleitfähigkeit zu gewährleisten. Außerdem ist das trapezförmige Band 4 so geformt, daß, wie in Figur 5 gezeigt, die beiden ausgehend von der Oberseite in Richtung zur Unterseite sich fächerförmig auseinanderspreizenden Seiten mit konkav gewölbten Oberflächen 4a gestaltet sind. Die breitere Basis des Bandes 4 weist also im eingebauten Zustand nach radial innen.

Ein in das Zylinderrohr 1 einzuführender und einzupassender Kolben 5 ist derart aufgebaut, daß Endabschnitte oder Endblöcke 7 auf den beiden Enden eines rohrförmigen Hauptkörpers 6 angeordnet sind und die Endblöcke oder andere Teile mittels eines durchgehenden Bolzens 8 festgeklemmt sind, der durch das Zentrum des Hauptkörpers 6 hindurch verläuft. Kolbenringe 10 sind in ringförmig gestaltete Nuten eingesetzt, welche beidseits des Hauptkörpers 6 jeweils paarweise aufeinanderfolgend im Außenumfang des jeweiligen Endblockes 7 ausgebildet sind. Im in den Figuren oberen schlitzseitigen Abschnitt des ringförmigen Hauptkörpers 6 ist eine Einführöffnung 9 ausgenommen, durch welche das trapezförmige Band 4 in Längsrichtung des Hauptkörpers schräg ein- und austritt. An einem oberen zentralen Abschnitt des rohrförmigen Hauptkörpers 6 ist ein Kupplungsteil 11 vorspringend angeordnet, welches durch den Schlitz 3 zur Außenseite ragt.

Zusätzlich zu dem vorgenannten ist in einem Abschnitt des jeweiligen Endblockes 7 eine Nut vorgesehen, die in einer Art und Weise gestaltet ist, daß die breitere Basis des trapezförmigen Bandes 4 gleichmäßig entlanggleiten kann, und in einem unteren Abschnitt des Kupplungselementes 11 ist ebenfalls eine Nut vorgesehen, die auf eine Weise gestaltet ist, daß, wie in Figur 2 ersichtlich, das trapezförmige Band 4 sanft entlanggleiten kann. Weiterhin ist in einem oberen Abschnitt des Kupplungsteiles 11 eine Nut vorgesehen, entlang welcher das Schmutz-Dichtband beziehungsweise Abdeckband 16 gleiten kann.

Der Kolbenring 10 besteht aus einem hochpolymeren Elastomer wie künstlichem Gummi oder ähnlichem und ist, wie in den Figuren 6 und 7 gezeigt, mit einer inneren Lippe 10a und einer äußeren Lippe 10b ausgestattet, wobei zwei Rippen oder Vorsprünge beziehungsweise Verstärkungen an bestimmten Stellen zwischen der inneren Lippe 10a und der äußeren Lippe 10b angeordnet sind.

Die beiden vorerwähnten Rippen 10c sind vorgesehen, um das Entstehen eines Zwischenraumes zu vermeiden, der aufgrund zu starken Umbiegens der äußeren Lippe 10b entstehen könnte, welche mit des Nachbarschaft der beiden seitlichen Bereiche der Unterseite des trapezförmigen Bandes 4 in Anlage steht, oder der aufgrund eines Niveauunterschiedes zwischen der Unterseite des trapezförmigen Bandes 4 und der Innenoberfläche des Zylinderrohres 1 entstehen könnte, welcher durch die Abmessungstoleranz des trapezförmigen Bandes 4 und des Schlitzes 3 in einem Falle verursacht wird, wenn der obere äußere Abschnitt des Kolbenringes 10 gegen die Unterseite des trapezförmigen Bandes 4 gedrückt und wie in Figur 3 gezeigt verformt wird. Daher sind die Rippen in demjenigen Bereich der äußeren Lippe 10b zwischen dieser und der inneren Lippe 10a angeordnet, in welchem die Lippe 10b in der Nähe der beiden Seitenwände des trapezförmigen Bandes 4 mit dessen Unterseite in Kontakt steht. Die Rippen 10c können bei der Herstellung des Kolbenringes einstückig mit angeformt worden sein oder können nachträglich am Kolbenring angeordnet worden sein, zum Beispiel indem Teile geeigneter Abmessungen an den entsprechenden Stellen des Kolbenringes angeordnet und an selbigem festgelegt oder festgeklebt werden.

Eine Platte 14 ist horizontal auf dem ausgehend vom Schlitz 3 des Zylinderrohres 1 nach oben ragenden Kupplungsteil 11 festgelegt, und es sind Staub- beziehungsweise Verschmutzungs-Abstreifer 15 am vorderen und hinteren Endbereich der Platte 14 angebracht, die auf dem Abdeckband 16 entlanggleiten, während sie zugleich dieses Band 14 nach unten in Richtung zum Schlitz 3 drücken.

Das Abdeckband 16 ist ein Band, das den Schlitz 3 im Zylinderrohr 1 von der Außenseite her verschließt, um Verunreinigungen zurückzuhalten. Es besteht vorzugsweise aus einer bandförmigen rostfreien Stahlplatte und einem Vorsprung 16a aus Kunstharz, welcher an der unteren Oberfläche der rostfreien Stahlplatte wie in Figur 8 gezeigt angebracht ist.

Das Abdeckband 16 ist mit seinen beiden Enden an der Innenseite der Zylinderdeckel 2 in derselben Weise wie das trapezförmige Band 4 festgelegt und läuft entlang der oberen Nut im Kupplungsteil 11, um die Außenseite des Schlitzes 3 in Längsrichtung zu verschließen. In dem Bereich des Abdeckbandes 16, welcher sich in einer Position befindet, in welcher das Abdeckband den Schlitz 3 verschließt, ist der Vorsprung 16a innerhalb des Schlitzes 3 zwischen den an beiden Längsseiten des Schlitzes 3 angeordneten Vorsprüngen 13 geklemmt oder seitlich fixiert und gehalten.

Bei dem in der oben geschilderten Weise ausgebildeten kolbenstangenlosen Zylinder ist eine der Druckluftversorgung dienende Druckmittelleitung an eine im Zylinderkopf 2 ausgebildete, der Druckluftzufuhr dienende Anschlußöffnung angeschlossen, und ein zu bewegender Gegenstand wird mit der an dem vom Zylinderrohr 1 abstehenden Kupplungsteil 11 angeordneten Platte 14 gekuppelt beziehungsweise verbunden. Wenn dann Druckmittel über die Anschlußöffnung zugeführt wird, wird das rechte Ende des in Figur 1 gezeigten Kolbens 5 mit Fluiddruck beaufschlagt, wodurch der Kolben 5 nach links bewegt wird. Das trapezförmige Band 4 ist von den Streifen-Vorsprüngen 12, 12 innerhalb des Schlitzes klemmend gehalten, so daß das trapezförmige Band 4 niemals nach unten ins Innere des Zylinderrohres 1 durchhängt und der anstehende Fluiddruck das trapezförmige Band 4 von der Innenseite des Zylinderrohres her in den Schlitz 3 hineindrückt, um den Schlitz 3 sicher abzudichten.

Innerhalb des Zylinderrohres dichten die Kolbenringe (piston cups) 10 die Begrenzung zwischen dem Kolben 5, der Innenoberfläche des Zylinderrohres 1 und der Unterseite des trapezförmigen Bandes 4 ab. Im allgemeinen wird der obere Abschnitt des Kolbenringes 10 gegen die Unterseite des trapezförmigen Bandes 4 gedrückt und dadurch deformiert, wodurch in der Nähe der beiden Seitenränder der Unterseite des trapezförmigen Bandes 4 leicht ein Zwischenraum oder Spalt entsteht, d.h., in einem äußeren Randbereich der äußeren Lippe 10b wird selbige von einem gebogenen Abschnitt zu einem flachem Abschnitt umgelegt. In der vorliegenden Erfindung ist dieser Bereich jedoch durch die Rippen 10c verstärkt, um das Nach-Innen-Neigen der äußeren Lippe 10b zu verhindern, wodurch der Genzbereich zwischen der äußeren Lippe 10b im Bereich beider Längsseiten der Unterseite des trapezförmigen Bandes 4 und der Innenoberfläche des Zylinderrohres 1 vorteilhaft abgedichtet wird.

Desweiteren sind die beiden Seitenwände oder Seitenflächen des Schlitzes 3 in konvex gewölbter beziehungsweise gekrümmter Gestaltung ausgeführt und gehen jeweils im Rahmen einer leichten beziehungsweise flachen Kurve in die Innenoberfläche des Zylinderrohres 1 über, so daß selbst dann, wenn der untere scharfkantige Bereich des trapezförmigen Bandes 4 leicht gegenüber der Innenoberfläche des Zylinderrohres nach innen vorsteht - aufgrund von Maßtoleranzen zwischen dem trapezförmigen Band 4 und dem Schlitz 3 -, kein Zwischenraum zwischen der äußeren Lippe 10b des Kolbenringes 10 und der Innenoberfläche des Zylinderrohres 1 erzeugt wird und dadurch die Leckage des Druckmittels minimiert werden kann.

Andererseits verlagern sich in Verbindung mit der Bewegung des Kolbens 5 diejenigen Stellen des trapezförmigen Bandes 4 und des Abdeckbandes 16, die in den Kolben eintreten, nach links, und der verbleibende Abschnitt des trapezförmigen Bandes 4 wird durch den Endblock 7 und den im Zylinder herrschenden Fluiddruck gegen den trapezförmigen beziehungsweise trapezoidalen Querschnitt aufweisenden Schlitz gedrückt und in diesen hineingepreßt, während das Abdeckband 16 durch den Schmutz-Abstreifer 15 nach unten und in den oberen Abschnitt des Schlitzes 3 hineingedrückt wird, wodurch der Schlitz 3 zum einen durch das Abdeckband 16 gegenüber der Außenseite verschmutzungsgesichert und zum anderen durch das trapezoidale Band 4 gegenüber der Innenseite vorteilhaft abgedichtet ist.

Das trapezförmige Band 4 hat einen im wesentlichen trapezförmigen Querschnitt, worauf seine Benennung beruht, so daß sich die auf das trapezförmige Band 4 einwirkende Druckkraft um so weiter erhöht, je höher der innerhalb des Zylinders herrschende Druck ist, wodurch der vorteilhafte Abdichteffekt erzielt wird. Überdies ist das trapezförmige Band 4 kaum der Betätigungskraft des Kolbens 5 ausgesetzt, so daß es sich niemals ausdehnt und zusammenzieht, weshalb aus einer eventuellen Ausdehnung und Kontraktion des trapezförmigen Bandes 4 keine schädigenden Auswirkungen hergeleitet werden.

Druckluft ist besonders geeignet als Druckquelle für den kolbenstangenlosen Zylinder der vorliegenden Erfindung. Allerdings kann dieser kolbenstangenlose Zylinder auch unter niedrigem hydraulischem Druck betrieben werden.

Wie oben beschrieben worden ist, sind bei dem kolbenstangenlosen Zylinder gemäß der vorliegenden Erfindung die beiden Seitenwände des annähernd trapezförmigem Querschnitt aufweisenden Schlitzes in konvex gekrümmter Konstellation geformt und die beiden Seitenwände des Schlitzes stehen mit der inneren Umfangsfläche des Zylinderrohres unter Bildung einer sanften Krümmung oder Kurve bzw. Rundung in Verbindung, was sogar dann, wenn das trapezförmige Band wegen Maßabweichungen seinerseits und/oder des Schlitzes oder wegen des Eindringens von Schmutz nicht korrekt in den Schlitz eingepaßt ist und deshalb der untere eckige Abschnitt des trapezförmigen Bandes leicht über die Innenoberfläche des Zylinderrohres nach innen vorsteht, kein Spalt oder Zwischenraum zwischen der äußeren Lippe des Kolbenringes und der Innenoberfläche des Zylinderrohres entsteht, so daß die Leckage von Druckmittel aus dem Zylinderrohr reduziert wird.

Zusätzlich sind die leistenförmigen Vorsprünge zum zwischen sich Klemmen und Halten des trapezförmigen Bandes an den oberen beziehungsweise radial äußeren Abschnitten der beiden Seitenwände des im wesentlichen trapezförmigen Querschnitt aufweisenden Schlitzes angeformt, so daß derjenige Abschnitt des trapezförmigen Bandes, der außerhalb des Kolbens zu liegen kommt, innerhalb des Zylinderrohres zwischen den Vorsprüngen geklemmt und korrekt innerhalb des Schlitzes gehalten wird. Auf diese Weise kann das Durchhängen des Bandes ins Innere des Zylinderrohres verhindert und die Leckage von Druckmittel durch den Schlitz hindurch reduziert werden.

Durch die konvexe Schlitzwandgestaltung - die Schlitzwände sind zweckmäßigerweise von den den Schlitz längsseits begrenzenden Abschnitten des Zylinderrohres gebildet - ergibt sich vorzugsweise eine derartige Gestaltung, daß sich die Schlitzbreite von einem radial mittleren Schlitzbereich aus in Richtung zum Innenraum des Zylinderrohres hin verbreitert, so wie dies in der Figur 4 zum Ausdruck kommt. Die Konturierung der Seitenwände beziehungsweise Seitenflächen des Schlitzes 3 erfolgt hierbei zweckmäßigerweise zumindest im wesentlichen komplementär zur Konturierung der konkaven Seitenflächen 4a des trapezförmigen Bandes 4.

Sofern in der vorliegenden Figurenbeschreibung auf Ortsangaben wie "oben" oder "unten" Bezug genommen wird, so bezieht sich dies auf eine Darstellung gemäß der Figur 1, bei der der Schlitz 3 des Zylinderrohres an der Oberseite des kolbenstangenlosen Zylinders zu liegen kommt.

Die vorliegende Erfindung ist zwar unter Bezugnahme auf ein bevorzugtes Ausführungsbeispiel beschrieben worden. Sie ist jedoch nicht darauf beschränkt, sondern kann in vielerlei Weise variiert und modifiziert werden, ohne vom Inhalt der vorliegenden Erfindung abzuweichen.

## Patentansprüche

1. Kolbenstangenloser Zylinder, mit einem Zylinderrohr (1), das einen in Längsrichtung verlaufenden Schlitz (3) mit im wesentlichen trapezförmigem Querschnitt aufweist, mit einem mit seinen beiden Enden an den Endbereichen des Zylinderrohres (1) festgelegten, im Querschnitt zumindest im wesentlichen trapezförmigen Band (4), das in dem Schlitz (3) einsitzt und verschiebbar durch einen in dem Zylinderrohr (1) angeordneten Kolben (5) hindurchgeht, und mit mindestens einem im Bereich des Außenumfanges des Kolbens (5) angeordneten Kolbenring (10), der eine mit der Unterseite des Bandes (4) in Anlage stehende äußere Lippe (10b), eine innere Lippe (10a) und im Bereich der seitlichen Ränder der Unterseite des Bandes (4) zwischen der äußeren und der inneren Lippe (10b, 10a) vorgesehene Rippen (10c) aufweist, dadurch gekennzeichnet, daß die beiden Seitenwände des im wesentlichen trapezförmigen Querschnitt aufweisenden Schlitzes (3) in dem zum Dichtkontakt mit dem Band (4) vorgesehenen Bereich eine konvex gekrümmte Gestaltung aufweisen, und daß die konvex gekrümmten Seitenwände des Schlitzes (3) jeweils im Rahmen einer sanften Kurve oder fließend in die Innenoberfläche des Zylinderrohres (1) übergehen.

2. Kolbenstangenloser Zylinder nach Anspruch 1, dadurch gekennzeichnet, daß an den Seitenwänden des Schlitzes (3) Vorsprünge (12) vorgesehen sind, die das infolge der fluidischen Druckbeaufschlagung mit ihrem radial außen liegenden Abschnitt zwischen sie hineingedrückte Band (4) klemmend halten.

3. Kolbenstangenloser Zylinder nach Anspruch 1 oder 2, dadurch gekennzeichnet, daß an den Seitenwänden des Schlitzes (3) Vorsprünge (13) vorgesehen sind, die ein außen am Schlitz (3) angeordnetes Abdeckband (16) klemmend halten.

4. Kolbenstangenloser Zylinder nach Anspruch 2 oder 3, dadurch gekennzeichnet, daß die Vorsprünge (12; 13) leistenförmig oder streifenförmig bzw. rippenförmig ausgebildet sind.

## Claims

1. Rodless cylinder, with a cylinder barrel (1) which has a longitudinal slot (3) with an essentially trapezoidal cross-section, with a strip (4), in cross-section at least mainly trapezoidal, fixed by its two ends to the end areas of the cylinder barrel (1), resting in the slot (3) and passing slideably through a piston (5) mounted in the cylinder barrel (1), and with one or more piston rings (10) located in the outer peripheral area of the piston (5), having an outer lip (10b) in contact with the underside of the strip (4), an inner lip (10a) and ribs (10c) in the area of the side edges of the underside of the strip (4) between the outer and inner lips (10b,10a), characterised in that the two sides of the slot (3) with its essentially trapezoidal cross-section have a convex curved shape in that area intended for sealing contact with the strip (4), and that the convex curved sides of the slot (3) each merge within a gentle or flowing curve into the inner surface of the cylinder barrel (1).

2. Rodless cylinder according to claim 1, characterised in that projections (12) are provided on the sides of the slot (3) which, with their radially outwards section clamp the inwards-pressed strip (4) between them under the action of fluidic pressure.

3. Rodless cylinder according to claims 1 or 2, characterised in that projections (13) are provided on the sides of the slot (3), these projections clamping a covering strip (16) located on the outside of the slot (3).

4. Rodless cylinder according to claims 2 or 3, characterised in that the projections (12,13) are in the form of rails, strips or ribs.

## Revendications

1. Vérin sans tige, comportant un tube formant cylindre (1) qui présente une fente (3) s'étendant dans le sens longitudinal et de section transversale sensiblement trapézoïdale, comportant une bande (4) fixée par ses deux extrémités sur les zones terminales du tube formant cylindre (1), de section transversale au moins sensiblement trapézoïdale, qui repose dans la fente (3) et passe, avec possibilité de coulissement, à travers un piston (5) situé dans le tube formant cylindre (1), et comportant au moins un segment de piston (10) situé dans la zone du pourtour extérieur du piston (5), qui présente une lèvre extérieure (10b) en appui contre le côté inférieur de la bande (4), une lèvre intérieure (10a) et des nervures (10c) prévues, dans la zone des bords latéraux du côté inférieur de la bande (4), entre les lèvres extérieure et intérieure (10b, 10a), caractérisé en ce que les deux parois latérales de la fente (3), qui possède une section transversale sensiblement trapézoïdale, présentent, dans la zone prévue pour un contact étanche avec la bande (4), une forme incurvée de façon convexe, et en ce que les parois latérales, incurvées de façon convexe, de la fente (3), se prolongent chacune selon une courbe douce ou assurent une transition en douceur vers la surface intérieure du tube formant cylindre (1).

2. Vérin sans tige selon la revendication 1, caractérisé en ce que des saillies (12) sont prévues sur les parois latérales de la fente (3) et bloquent, avec leur portion radialement extérieure, la bande (4) qui a été pressée entre elles suite à la sollicitation en pression exercée par le fluide.

3. Vérin sans tige selon la revendication 1 ou 2, caractérisé en ce que des saillies (13) sont prévues sur les parois latérales de la fente (3) et bloquent une bande de recouvrement (16) disposée du côté extérieur de la fente (3).

4. Vérin sans tige selon la revendication 2 ou 3, caractérisé en ce que les saillies (12 ; 13) présentent une forme de baguette, de strie et/ou de nervure.
